# EUROPÄISCHE PATENTSCHRIFT

(11) **EP 2 287 971 B1**
(45) Veröffentlichungstag und Bekanntmachung des Hinweises auf die Patenterteilung: **15.10.2014**
(21) Anmeldenummer: 10007926.8
(22) Anmeldetag: 29.07.2010
(51) Int. Cl.: H01R 12/72

(54) **Board-to-Board Connector und Verfahren zum Herstellen desselben**
Board-to-board connector and method of producing the same
Connecteur plaque-à-plaque et procédé de sa réalisation

(30) Priorität: 06.08.2009 DE 102009036457
(43) Veröffentlichungstag der Anmeldung: 23.02.2011
(73) Patentinhaber: Yamaichi Electronics Deutschland GmbH, 85609 Aschheim-Dornach (DE)
(72) Erfinder: Valsamakis, Savvas, 85521 Ottobrunn (DE)
(74) Vertreter: Müller-Boré & Partner Patentanwälte PartG mbB

(56) Entgegenhaltungen:
- US-A- 6 149 467
- US-A- 6 162 102
- US-A1- 2002 009 914
- US-B1- 6 276 951
- US-B1- 6 309 254

## Beschreibung

Die Erfindung betrifft einen Verbinder zum Verbinden von Leiterplatten und/oder Steckplatten, d.h. einen sogenannten Board-to-Board Connector. Des weiteren betrifft die Erfindung ein Verfahren zum Ausbilden eines derartigen Verbinders.

Verbinder der sogenannten Board-to-Board Art werden insbesondere in Computern zum Verbinden von zwei Leiterplatten verwendet, indem der Board-to-Board Connector auf einer Leiterplatte befestigt und elektrisch kontaktiert ist, beispielsweise über Schrauben und entsprechende Lötstifte, während die zweite Leiterplatte oder eine Steckkarte in einen Schlitz des Board-to-Board Connectors eingesteckt wird. In diesem Schlitz befinden sich Kontakte, die entsprechende Kontakte an einem Rand der Steckkarte beim Einstecken kontaktieren und die Steckkarte auf federnde Weise klemmen, so daß das Einstecken der Steckkarte gleichzeitig eine elektrische Kontaktierung und eine Befestigung der Steckkarte oder Leiterplatte bewirkt.

In einer vibrierenden Umgebung, wie beispielsweise in einer Werkzeug- oder Baumaschine oder einem Kraftfahrzeug oder in einem in während einer Bahnfahrt verwendeten tragbaren Computer (Laptop) oder dergleichen, kann es jedoch zu Kontaktprellungen bzw. Schwingungen der Kontakte innerhalb des Board-to-Board Connectors kommen, so daß eine Signalstörung wie beispielsweise eine Unterbrechung eines Signals auftreten kann.

US 6 309 254 B1 offenbart einen Kartenkantenverbinder mit Überkopplunasdämpfung, der einen Kartenaufnahmeschlitz und Kontakte mit Kragarmen 6aufweist. Wenn eine Karte in den Kartenaufnahmeschlitz eingeführt ist, sind die Kragarme des Kontakts so ausgelenkt, dass sie sich berühren.

US 61 49 467 A offenbart eine Kontaktanordnung für die Verwendung mit einer Hochgeschwindigkeitsübertragung mit einem Hauptarm und einem Hilfsarm, die im montierten Zustand eines Moduls beide nach außen abgelenkt sind und sich in Eingriff miteinander befinden.

US 6 162 102 A offenbart eine Kontaktanordnung für die Verwendung mit einer Hochgeschwindigkeitsübertragung, bei der beim Einstecken einer Karte in einen zentralen Schlitz des Verbinders ein distales Ende eines ersten elastischen Kontaktauslegers mit einem distalen Ende eines zweiten elastischen Kontaktauslegers in Eingriff tritt, um sich gemeinsam auswärts zu bewegen.

Die Aufgabe der Erfindung besteht somit in der Schaffung eines neuartigen Board-to-Board Connectors, der insbesondere in einer vibrierenden Umgebung eine sichere Befestigung einer Leiterplatte bzw. einer Steckkarte sowie eine sichere Kontaktierung der Kontakte gewährleisten kann.

Diese Aufgabe wird durch die Merkmale der unabhängigen Ansprüche gelöst. Vorteilhafte Weiterbildungen der Erfindung sind in den abhängigen Ansprüchen definiert.

Erfindungsgemäß wird ein Verbinder (Board-to-Board Connector) mit folgenden Bauteilen geschaffen:
einer schlitzartigen Aufnahme zum teilweisen Aufnehmen und/oder Einstecken bzw. Befestigen und/oder Verbinden und/oder Kontaktieren einer Leiterplatte oder Steckkarte;
einer Vielzahl von Kontakten, die an einer oberen und einer unteren Seite der schlitzartigen Aufnahme vorgesehen sind und die Leiterplatte oder Steckkarte federnd klemmen können;
wobei jeder Kontakt eine federnde Kontaktzunge zum Kontaktieren und Klemmen der Leiterplatte aufweist und zumindest ein Kontakt eine Zusatzfeder aufweist, die die federnde Kontaktzunge abstützen kann und derart konfiguriert ist, dass bei eingesteckter Leiterplatte oder Steckkarte die Kontaktzunge erst nach einem vorgegebenen Federweg der Kontaktzunge durch die Zusatzfeder abgestützt wird, um Schwingungen der federnden Kontaktzungen durch in Kontakt treten mit der Zusatzfeder auf schnelle Weise zu dämpfen, indem durch Aufschlagen der federnden Kontaktzunge auf die Zusatzfeder die Eigenfrequenz plötzlich geändert wird.

Die Zusatzfeder bewirkt eine wesentlich steifere Federcharakteristik bzw. eine steilere Federkennlinie, so daß Kontaktprellungen und/oder ein Abheben eines Kontakts von einem Gegenkontakt der Leiterplatte vermieden werden. Auf diese Weise wird eine sichere Signalübertragung gewährleistet. Darüber hinaus wird die in die Aufnahme eingesteckte Leiterplatte oder Steckkarte mit einer größeren Kraft geklemmt, so daß eine vibrationssichere Befestigung der Leiterplatte oder Steckkarte gewährleistet ist.

Indem die Zusatzfeder so gestaltet ist, daß sie erst nach einem vorgegebenen Federweg der Kontaktzunge verformt wird, um eine Federkraft aufzubringen, wird eine progressive Federkennlinie vorgesehen, so daß sich eine Eigenfrequenz der Schwingung der Leiterplatte instantan oder schlagartig verändert. Auf diese Weise wird eine eventuell auftretende Schwingung der eingesteckten Leiterplatte innerhalb der kürzestmöglichen Zeit im wesentlichen zum Stillstand gebracht. In anderen Worten wird eine Federkennlinie vorgesehen, die nach einem gewissen Federweg einen Knick aufweist und wesentlich steiler wird. Bis zu diesem vorgegebenen oder vorgebbaren Federweg wirkt nur die federnde Kontaktzunge und nach diesem vorgegebenen oder vorgebbaren Federweg wirkt sowohl die federnde Kontaktzunge und zusätzlich die Zusatzfeder. Somit addieren sich die Federkräfte beider Federn nach dem vorgegebenen Federweg, während bis zu diesem vorgegebenen Federweg nur eine Feder (federnde Kontaktzunge) wirkt.

Somit ist einerseits ein leichtes Einstecken der Leiterplatte oder Steckkarte in die Aufnahme gewährleistet, während andererseits eine hohe klemmende Kraft im Falle des Auftretens einer Vibration sowie eine sichere Kontaktierung in der vibrierenden Umgebung gewährleistet wird.

Vorzugsweise besteht der Kontakt aus einer geprägten oder gestanzten Platte und/oder weist auf einstückige Weise die Kontaktzunge und die Zusatzfeder auf.

Die einstückige oder integrale Bauweise führt zu niedrigen Herstellungskosten und zu einer einfachen und kompakten Bauweise. Darüber hinaus ist eine Montage des Kontakts sehr einfach.

Vorzugsweise weist jeder Kontakt des weiteren eine Lötfahne oder einen Kontaktstift auf.

Weiter bevorzugt weist die federnde Kontaktzunge an ihrem freien Ende eine gekrümmte Kontaktschleife auf.

Durch das Vorsehen der gekrümmten Kontaktschleife an dem freien Ende der federnden Kontaktzunge kann eine Leiterplatte mit ihrem Rand an der Krümmung der Kontaktschleife geführt werden, um sanft in die Aufnahme hinein zu gleiten. Eine Anschrägung oder eine Fase oder dergleichen an der Leiterplatte ist nicht notwendig. Deshalb kann die Leiterplatte mit geringeren Herstellkosten produziert werden.

Vorzugsweise weist ein Verbindergehäuse an einem Ende der Aufnahme einen Anlageabschnitt und an dem anderen Ende eine Feder zum Drücken der Leiterplatte gegen den Anlageabschnitt auf.

Der Anlageabschnitt an dem Verbindergehäuse sorgt insbesondere in Verbindung mit der Feder an dem entgegengesetzten Ende des Gehäuses zu einer vorgegebenen Positionierung bzw. Ausrichtung einer eingesteckten Leiterplatte oder Steckkarte. Derart wird die eingesteckte Leiterplatte so positioniert, daß an dem Rand der Leiterplatte ausgebildete Gegenkontakte mit den Kontakten des Verbinders präzise ausgerichtet und sicher kontaktiert werden.

Vorzugsweise weist das Verbindergehäuse an beiden Enden der Aufnahme eine Auflagefläche zum Auflegen der Leiterplatte und/oder eine Gewindebohrung zum Anschrauben der Leiterplatte auf, wobei die Auflagefläche vorzugsweise als Erdungsplatte ausgebildet ist.

Die Auflagefläche schafft eine vorgegebene Positionierung der Leiterplatte in einer Querrichtung der Aufnahme, das heißt in einer Richtung in der die Kontaktzungen federn. Somit wird gewährleistet, daß sowohl Kontakte an der oberen Seite der Aufnahme als auch Kontakte an der unteren Seite der Aufnahme mit einer vorgegebenen bzw. vorgebbaren Kraft gegen die Gegenkontakte der Leiterplatte gedrückt werden, um eine sichere Kontaktierung zu gewährleisten.
Weiter bevorzugt weisen Kontakte, die auf einer der oberen und unteren Seite der schlitzartigen Aufnahme angeordnet sind, die Zusatzfeder auf, während auf der anderen gegenüberliegenden Seite angeordnete Kontakte einen Federanschlag zum Begrenzen des Federwegs der federnden Kontaktzunge aufweisen.

Indem auf einer gegenüberliegenden Seite angeordnete Kontakte einen starren Federanschlag zum Begrenzen des Federwegs aufweist, wird eine zusätzliche Vibrationsdämpfung vorgesehen, weil durch das Anschlagen an dem Federanschlag aufgrund dessen Starrheit eine zusätzliche hohe Kraft auf die federnde Kontaktzunge und die Leiterplatte aufgebracht wird, um nach einem gewissen Federweg der Zusatzfeder eine zusätzliche Dämpfung von Vibrationen vorzusehen.

Gemäß einem weiteren Gesichtspunkt wird ein Verfahren zum Herstellen eines Verbinders mit folgenden Schritten geschaffen:
Vorsehen einer schlitzartigen Aufnahme zum teilweisen Aufnehmen einer Leiterplatte oder Steckkarte;
Vorsehen einer Vielzahl von Kontakten an einer oberen und einer unteren Seite der schlitzartigen Aufnahme, so dass die Kontakte die Leiterplatte oder Steckkarte federnd klemmen können;
Vorsehen einer federnden Kontaktzunge an jedem Kontakt zum Kontaktieren und Klemmen der Leiterplatte und Vorsehen einer Zusatzfeder an zumindest einem Kontakt, die die federnde Kontaktzunge abstützen kann; und
Ausbilden der Zusatzfeder derart, dass bei eingesteckter Leiterplatte oder Steckkarte die Kontaktzunge erst nach einem vorgegebenen Federweg der Kontaktzunge durch die Zusatzfeder abgestützt wird, um Schwingungen der federnden Kontaktzungen durch in Kontakt treten mit der Zusatzfeder auf schnelle Weise zu dämpfen indem durch Aufschlagen der federnden Kontaktzunge auf die Zusatzfeder die Eigenfrequenz plötzlich geändert wird.

Vorzugsweise wird der Kontakt (16) aus einer geprägten oder gestanzten Platte ausgebildet und/oder der Kontakt (16) wird einstückig mit der Kontaktzunge (162) und der Zusatzfeder (164) ausgebildet.

Die Erfindung wird nun anhand eines Ausführungsbeispiels unter Bezugnahme auf die Zeichnungen näher erläutert.
Fig. 1 zeigt eine perspektivische Ansicht des Board-to-Board Connectors.
Fig. 2 zeigt eine perspektivische Ansicht einer Leiterplatte, auf der der Board-to-Board Connector beispielsweise durch Anlöten befestigt ist und wobei eine zweite Leiterplatte in die Aufnahme des Board-to-Board Connectors eingesteckt ist, um die beiden Leiterplatten elektrisch und mechanisch miteinander zu verbinden.
Fig. 3 zeigt eine weitere Ansicht der Kombination der beiden Leiterplatten mit dem Board-to-Board Connector von einer Rückseite des Board-to-Board Connectors.
Fig. 4 zeigt einen Kontakt des Board-to-Board Connectors mit der federnden Kontaktzunge und der Zusatzfeder.
Fig. 5 zeigt einen weiteren Kontakt des Board-to-Board Connectors, der nur mit der federnden Kontaktzunge jedoch ohne Zusatzfeder ausgebildet ist.

Die Erfindung wird nun anhand eines Ausführungsbeispiels näher erläutert.

Wie in den Fig. 1 bis 3 gezeigt ist, hat ein Verbindergehäuse 18 eines erfindungsgemäßen Verbinders 10 eine Aufnahme 12 zum Aufnehmen bzw. Einstecken einer (nicht gezeigten) Leiterplatte L1 oder Steckkarte oder dergleichen. Auf einer oberen und einer unteren Seite der Aufnahme 12 sind eine Vielzahl von Kontakten 14, 16 angeordnet, die auf federnde Weise die Leiterplatte L1 zwischen sich klemmen und kontaktieren können.

Des weiteren hat das Verbindergehäuse 18 einen seitlichen Anschlag 182 für die Positionierung einer einzusteckenden Leiterplatte L1 sowie an dem entgegengesetzten seitlichen Ende eine Feder 20, die eine eingesteckte Leiterplatte L1 gegen den Anschlag 182 drückt. Darüber hinaus sind Gewindebohrungen 186 oder Schraublöcher oder dergleichen zum Befestigen der Leiterplatte L1 an den entgegengesetzten seitlichen Enden des Gehäuses 18 angeordnet. Im Bereich dieser Gewindebohrungen 186 oder Schraublöcher oder dergleichen befinden sich darüber hinaus Auflageflächen 184, die eine vertikale Positionierung einer einzusteckenden Leiterplatte L1 schaffen. Auf diese Weise wird eine einzusteckende Leiterplatte L1 in der vertikalen Richtung derart positioniert, daß eine ausreichende Federkraft sowohl der oberen Kontakte 14 als auch der unteren Kontakte 16 auf die einzusteckende Leiterplatte L1 wirkt.

Wie des weiteren in Figur 2 und 3 gezeigt ist, wird eine eingesteckte Leiterplatte L1 über ein Paar Schrauben S, S und die Gewinderbohrungen 186, 186 an dem Board-to-Board Connector 10 fixiert. Vorzugsweise ist die Auflagefläche 184 durch eine Erdungsplatte 30 gebildet, die einerseits eine vorgegebene bzw. vorgebbare Positionierung der Leiterplatte L1 an dem Board-to-Board Connector 10 schafft und andererseits eine große Fläche für eine Erdung der Leiterplatte L1 zur Verfügung stellt. Die Erdungsplatte 30 ist des weiteren mit einem entsprechenden (nicht gezeigten) Erdungskontakt der Leiterplatte L2 verbunden bzw. verbindbar.

Darüber hinaus ist der Board-to-Board Connector beispielsweise über entsprechende (nicht gezeigte) Lötfahnen an der Leiterplatte L2 angelötet. Das Anlöten der Kontakte 14, 16 des Board-to-Board Connectors 10 an der Leiterplatte L2 ist eine bevorzugte Kontaktierung der Kontakte 14, 16 an entsprechenden (nicht gezeigten) Leiterbahn der Leiterplatte L2. Es kann jedoch auch jede andere Art der Kontaktierung vorgesehen werden, beispielsweise federnde Kontaktzungen (nicht gezeigt) oder Klemm- oder Schraubkontakte oder dergleichen.

In den Figuren 4 und 5 ist eine Detailansicht der Kontakte 14 und 16 gezeigt. Dabei zeigt Fig. 4 insbesondere einen unteren Kontakt, der an einer Unterseite der Aufnahme 12 des Verbinders 10 anzuordnen ist und Fig. 5 zeigt einen oberen Kontakt 14, der an einer oberen Seite der Aufnahme 12 des Verbinders 10 angeordnet ist. Eine untere Seite der Aufnahme 12 wird hier als eine Seite nahe einer Leiterplatte L2 bezeichnet, d.h. nahe einer Leiterplatte, auf der der Board-to-Board Connector 10 anzuordnen ist. Als eine obere Seite wird eine Seite fern von der Leiterplatte L2 bezeichnet.

Gemäß einer bevorzugten Ausführungsform sind obere Kontakte 14 und untere Kontakte 16 jeweils mit federnden Kontaktzungen 142, 162 ausgebildet und untere Kontakte 16 sind zusätzlich mit einer Zusatzfeder 164 ausgebildet, während die oberen Kontakte 14 ohne Zusatzfeder ausgebildet sind. Es versteht sich, daß sowohl die oberen als auch unteren Kontakte mit der Zusatzfeder ausgebildet sein können oder umgekehrt zu dem bevorzugten Ausführungsbeispiel nur die oberen Kontakte mit der Zusatzfeder ausgebildet sein können, um die unteren Kontakte ohne Zusatzfeder auszubilden.

Die federnden Kontaktzungen 142, 162 sind an einem vorderen freien Ende mit einer Kontaktschleife 148, 168 ausgebildet, die eine gekrümmte Form bildet, so daß an einem vorderen freien Ende, an dem eine einzusteckende Leiterplatte L1 mit den Kontaktzungen 142, 162 in Kontakt tritt, eine abfallend gekrümmte Form vorgesehen ist. Auf diese Weise kann die Leiterplatte L1 während dem Einstecken auf sanfte Weise mit den federnden Kontaktzungen 142, 162 bzw. deren freien Enden 148, 168 in Kontakt treten und wird durch diese in die Aufnahme 12 hineingeführt. Eine Abschrägung der Leiterplatte L1 oder Fase oder dergleichen ist aufgrund der gekrümmten Form der Kontaktschleifen 148, 168 nicht erforderlich, so dass die Herstellungskosten der Leiterplatte L1 gering sind.

Durch die Positionierung der Leiterplatte L1 in der Seitenrichtung über den Anschlag 182 und die an dem entgegengesetzten Seitenende angebrachte Feder 20 sowie die vertikale Positionierung der Leiterplatte L1 über die Auflageflächen 184, 184 wird die Leiterplatte L1 an einer vorgegebenen Position innerhalb der Aufnahme 12 angeordnet. In dieser Position wirkt eine vorgegebene federnde Kontaktkraft der Kontaktzungen 142, 162 auf entsprechende (nicht gezeigte) Gegenkontakte der Leiterplatte L1, die an einem Randabschnitt der Leiterplatte L1 positioniert sind. Derart wird eine sichere Kontaktierung von Gegenkontakten der Leiterplatte L1 mit den Kontakten 14, 16 des Verbinders 10 gewährleistet, wenn die Leiterplatte L1 im wesentlichen vollständig in die Aufnahme 12 eingesteckt ist.

Zumindest einer der unteren Kontakte 16, vorzugsweise alle unteren Kontakte 16 weisen des weiteren eine Zusatzfeder 164 auf, die vorzugsweise erst nach einem gewissen vorgegebenen Federweg der federnden Kontaktzunge 162 gegen die federnde Kontaktzunge 162 drückt, um eine Federsteifigkeit deutlich zu erhöhen. In anderen Worten kommt die federnde Kontaktzunge 162 nach dem vorgegebenen Federweg a in Kontakt mit der Zusatzfeder 164, um sich an dieser federnd abzustützen. Derart wird eine progressive Federkennlinie vorgesehen, um nach dem vorgegebenen Federweg a beide Federn 162, 164 wirken zu lassen, während bis zu dem vorgegebenen Federweg a nur die federnde Kontaktzunge 162 alleine wirkt. Somit ergibt sich eine Federcharakteristik derart, daß bis zu dem vorgegebenen Federweg a eine Federkennlinie mit geringer Steigung und nach dem Federweg a eine Federkennlinie mit großer Steigung vorliegt.

Auf diese Weise wird das Einstecken einer Leiterplatte L1 in die Aufnahme 12 nicht durch die Zusatzfeder 164 behindert, so daß ein leichtes Einstecken der Leiterplatte L1 gewährleistet ist. Andererseits werden Schwingungen der federnden Kontaktzungen 142, 162 durch in Kontakt treten der unteren federnden Kontaktzunge 162 mit der Zusatzfeder 164 auf schnelle Weise gedämpft bzw. eliminiert. Durch die plötzlich sich verändernde Federrate aufgrund der zusätzlich wirkenden Zusatzfeder 164 ändert sich insbesondere eine Eigenfrequenz oder Resonanzfrequenz des Feder-Masse-Systems bestehend aus der Leiterplatte L1 und den federnden Kontaktzungen 142, 162 instantan oder plötzlich durch Aufschlagen der federnden Kontaktzunge 162 auf der Zusatzfeder 164, weil sich die Federrate des unteren Kontakts 16 dadurch plötzlich sehr stark verändert. Durch diese plötzliche starke Veränderung der Resonanzfrequenz des Feder-Masse-Systems wird eine Schwingung in einer vibrierenden Umgebung sehr schnell gedämpft bzw. beseitigt.

Vorzugsweise sind an dem Verbindergehäuse 18 des weiteren (nicht gezeigte) Federanschläge für die oberen federnden Kontaktzungen 142 vorgesehen, die bei einem gewissen vorgegebenen Federausschlag der federnden Kontaktzunge 142 insbesondere mit der Kontaktschleife 148 in Kontakt treten. Derart wird eine weitere Versteifung des Feder-Masse-Systems vorgesehen.

Zum Befestigen der Kontakte 14, 16 werden diese in entsprechende Schlitze des Verbindergehäuses 18 eingesetzt und über Positionierfahnen 147, 167 in einer vertikalen sowie einer seitlichen Position innerhalb des in dem Gehäuse 18 vorgesehenen Schlitzes positioniert. Vorzugsweise sind des weiteren Zähne 149, 169 an den Kontakten 16 angeordnet, um ein Verkrallen bzw. Festhaken oder einen Eingriff der Kontakte 14, 16 in dem aus Kunststoff bestehenden Verbindergehäuse 18 vorzusehen.

Des weiteren sind an einer Unterseite der Kontakte 14, 16 vorzugsweise Lötfahnen 146, 166 zum Anlöten der Kontakte 14, 16 an einer Leiterplatte L2 vorgesehen, an der der Verbinder 10 vorzugsweise durch Anlöten der Lötfahnen 146, 166 befestigt wird. Der Board-to-Board Connector 10 kann jedoch auch auf andere Weise an der Leiterplatte L2 befestigt und kontaktiert werden, beispielsweise durch Schrauben oder Klemmen oder dergleichen.

Die Kontakte 14, 16 werden vorzugsweise aus einem leitenden Material wie beispielsweise Kupfer oder einer entsprechenden Legierung geprägt oder ausgestanzt. In anderen Worten wird ein Kontakt 14, 16 aus einem plattenartigen leitenden Halbzeug oder Material ausgestanzt und geprägt, um auf einstückige oder integrale Weise federnde Kontaktzungen 142, 162, Lötfahnen 146, 166, Positionierfahnen 147, 167 und die Zusatzfeder 164 aufzuweisen. Derart sind keine zusätzlichen Bauteile zum Vorsehen der Zusatzfeder 164 erforderlich. Diese Zusatzfeder 164 kann somit in einem Schritt mit dem Herstellen des Kontakts 16 hergestellt werden und eine Montage sowie Positionierung der Zusatzfeder 164 ist nicht erforderlich.

Darüber hinaus hat der Board-to-Board Connector 10 aufgrund der großen Erdungsfläche über die Erdungsplatten 30 an seinen entgegengesetzten seitlichen Enden eine sehr gute kapazitive Eigenschaft und es muß keine zusätzliche Erdungsleitung zum Erden der eingesteckten Platte L1 gegenüber der Grundplatte L2 vorgesehen werden.

Die Verschraubung über das Paar Schrauben S, S schafft eine zusätzliche im wesentlichen starre Verbindung der eingesteckten Leiterplatte L1, um Schwingungen und Vibrationen entgegenzuwirken.

Der erfindungsgemäße Verbinder bzw. Board-to-Board Connector kann insbesondere in einer vibrierenden Umgebung wie beispielsweise einer Werkzeug oder Baumaschine, einem Kraftfahrzeug oder jedem anderen vibrierenden Werkzeug oder Bauteil eingesetzt werden. Aufgrund der kostengünstigen Herstellung der Zusatzfeder 164, die keinen zusätzlichen Fertigungsschritt erfordert, kann der erfindungsgemäße Verbinder 10 jedoch auch in anderen Anwendungen verwendet werden, beispielsweise in Computern. Besonders vorteilhaft wird der erfindungsgemäße Verbinder 10 in Navigationssystemen und Autoradios von Kraftfahrzeugen und auch in tragbaren Computern, wie beispielsweise Laptops eingesetzt, die beispielsweise bei der Verwendung während einer Bahnfahrt auch entsprechenden Schwingungen und Vibrationen bzw. Erschütterungen ausgesetzt sind.

### Bezugszeichenliste

- 10: Verbinder
- 12: Aufnahme
- 14: Kontakt
- 16: Kontakt
- 18: Verbindergehäuse
- 20: Feder
- 30: Erdungsplatte
- 122: obere Seite
- 124: untere Seite
- 142: Kontaktzunge
- 146: Lötfahne
- 147: Positionierfahne
- 148: Kontaktschleife
- 149: Zahn
- 162: Kontaktzunge
- 164: Zusatzfeder
- 166: Lötfahne
- 167: Positionierfahne
- 168: Kontaktschleife
- 169: Zahn
- 182: Anlageabschnitt
- 184: Auflagefläche
- 186: Gewindebohrung
- L1: (gesteckte) Leiterplatte
- L2: Leiterplatte
- S: Schraube

## Patentansprüche

1. Verbinder (10) mit:
einer schlitzartigen Aufnahme (12) zum teilweisen Aufnehmen einer Leiterplatte (L1) oder Steckkarte;
einer Vielzahl von Kontakten (14, 16), die an einer oberen und einer unteren Seite (122, 124) der schlitzartigen Aufnahme (12) vorgesehen sind und die Leiterplatte (L1) oder Steckkarte federnd klemmen können;
wobei jeder Kontakt (14, 16) eine federnde Kontaktzunge (142, 162) zum Kontaktieren und Klemmen der Leiterplatte (L1) aufweist und zumindest ein Kontakt (16) eine Zusatzfeder (164) aufweist, die die federnde Kontaktzunge (162) abstützen kann und derart konfiguriert ist, dass bei eingesteckter Leiterplatte oder Steckkarte die Kontaktzunge (162) erst nach einem vorgegebenen Federweg (a) der Kontaktzunge (162) durch die Zusatzfeder (164) abgestützt wird, um Schwingungen der federnden Kontaktzungen (142, 162) in einer vibrierenden Umgebung durch in Kontakt treten mit der Zusatzfeder (164) auf schnelle Weise zu dämpfen, indem durch Aufschlagen der federnden Kontaktzunge (142, 162) auf die Zusatzfeder (164) die Eigenfrequenz plötzlich geändert wird.

2. Verbinder nach Anspruch 1, wobei der Kontakt (16) aus einer geprägten oder gestanzten Platte besteht und/oder auf einstückige Weise die Kontaktzunge (162) und die Zusatzfeder (164) aufweist.

3. Verbinder nach einem oder mehreren der vorherigen Ansprüche, wobei jeder Kontakt (14, 16) des weiteren eine Lötfahne (146, 166) oder einen Kontaktstift aufweist.

4. Verbinder nach einem oder mehreren der vorherigen Ansprüche, wobei die federnde Kontaktzunge (142, 162) an ihrem freien Ende eine gekrümmte Kontaktschleife (148, 168) aufweist.

5. Verbinder nach einem oder mehreren der vorherigen Ansprüche, wobei ein Verbindergehäuse (18) an einem Ende der Aufnahme (12) einen Anlageabschnitt (182) und an dem anderen Ende eine Feder (20) zum Drücken der Leiterplatte (L1) gegen den Anlageabschnitt (182) aufweist.

6. Verbinder nach einem oder mehreren der vorherigen Ansprüche, wobei das Verbindergehäuse (18) an beiden Enden der Aufnahme (12) eine Auflagefläche (184) zum Auflegen der Leiterplatte (L1) und/oder eine Gewindebohrung (186) zum Anschrauben der Leiterplatte (L1) aufweist, wobei die Auflagefläche (184) vorzugsweise als Erdungsplatte (30) ausgebildet ist.

7. Verbinder nach einem oder mehreren der vorherigen Ansprüche, wobei Kontakte (16), die auf einer (124) aus der oberen und unteren Seite der schlitzartigen Aufnahme (12) angeordnet sind, die Zusatzfeder (164) aufweisen, während auf der anderen gegenüberliegenden Seite (122) angeordnete Kontakte (14) einen Federanschlag zum Begrenzen des Federwegs der federnden Kontaktzunge (14) aufweisen.

8. Verfahren zum Herstellen eines Verbinders (10) mit den Schritten:
Vorsehen einer schlitzartigen Aufnahme (12) zum teilweisen Aufnehmen einer Leiterplatte (L1) oder Steckkarte;
Vorsehen einer Vielzahl von Kontakten (14, 16) an einer oberen und einer unteren Seite (122, 124) der schlitzartigen Aufnahme (12), so dass die Kontakte (14, 16) die Leiterplatte (L1) oder Steckkarte federnd klemmen können;
Vorsehen einer federnden Kontaktzunge (142, 162) an jedem Kontakt (14, 16) zum Kontaktieren und Klemmen der Leiterplatte (L1) und Vorsehen einer Zusatzfeder (164) an zumindest einem Kontakt (162), die die federnde Kontaktzunge (162) abstützen kann; und
Ausbilden der Zusatzfeder (164) derart, dass bei eingesteckter Leiterplatte oder Steckkarte die Kontaktzunge (162) erst nach ei-nem vorgegebenen Federweg (a) der Kontaktzunge (162) durch die Zusatzfeder (164) abgestützt wird, um Schwingungen der federnden Kontaktzungen (142, 162) in einer vibrierenden Umgebung durch in Kontakt treten mit der Zusatzfeder (164) auf schnelle Weise zu dämpfen indem durch Aufschlagen der federnden Kontaktzunge (142, 162) auf die Zusatzfeder (164) die Eigenfrequenz plötzlich geändert wird.

9. Verfahren nach Anspruch 8, des weiterem mit dem Schritt des Ausbildens des Kontakts (16) aus einer geprägten oder gestanzten Platte und/oder einstückiges Ausbilden des Kontakts (16) mit der Kontaktzunge (162) und der Zusatzfeder (164).

## Claims

1. Connector (10), comprising:
a slot-shaped receiver (12) for partially receiving a printed circuit board (L1) or plug-in board;
a plurality of contacts (14, 16) which are provided on an upper and a lower side (122, 124) of the slot-shaped receiver (12) and are capable of resiliently clamping the printed circuit board (L1) or plug-in board;
wherein each contact (14, 16) has a resilient contact blade (142, 162) for contacting and clamping the printed circuit board (L1), and at least one contact (16) has an additional spring (164) which is capable of supporting the resilient contact blade (162) and is configured such that, when the printed circuit board or plug-in board is inserted, the contact blade (162) is supported by the additional spring (164) only after a predefined spring travel (a) of the contact blade (162) so as to rapidly damp vibrations of the resilient contact blades (142, 162) in a vibrating environment by making contact with the additional spring (164), by a sudden change of the natural frequency when the resilient contact blade (142, 162) hits against the additional spring (164).

2. Connector according to claim 1, wherein the contact (16) is formed from a coined or stamped plate and/or integrally includes the contact blade (162) and the additional spring (164).

3. Connector according to one or more of the preceding claims, wherein each contact (14, 16) further comprises a soldering lug (146, 166) or a contact pin.

4. Connector according to one or more of the preceding claims, wherein the resilient contact blade (142, 162) has a curved contact loop (148, 168) on the free end thereof.

5. Connector according to one or more of the preceding claims, wherein a connector housing (18) comprises an abutment section (182) on one end of the receiver (12) and a spring (20) for pressing the printed circuit board (L1) against the abutment section (182) on the other end.

6. Connector according to one or more of the preceding claims, wherein the connector housing (18) comprises on both ends of the receiver (12) a bearing surface (184) for placing the printed circuit board (L1) thereon and/or a threaded hole (186) for screwing on the printed circuit board (L1), wherein the bearing surface (184) is preferably configured as an earthing plate (30).

7. Connector according to one or more of the preceding claims, wherein contacts (16), which are arranged on one (124) of the upper and lower side of the slot-shaped receiver (12), comprise the additional spring (164), while contacts (14) arranged on the other, opposite side (122) comprise a spring stop for limiting the spring travel of the resilient contact blade (14).

8. Method of producing a connector (10), comprising the steps of:
providing a slot-shaped receiver for partially receiving a printed circuit board (L1) or plug-in board;
providing a plurality of contacts (14, 16) on an upper and a lower side (122, 124) of the slot-shaped receiver (12) so that the contacts (14, 16) are capable of resiliently clamping the printed circuit board (L1) or plug-in board;
providing a resilient contact blade (142, 162) on each contact (14, 16) for contacting and clamping the printed circuit board (L1), and providing an additional spring (164) on at least one contact (162) which is capable of supporting the resilient contact blade (162); and
configuring the additional spring (164) such that, when the printed circuit board or plug-in board is inserted, the contact blade (162) is supported by the additional spring (164) only after a predefined spring travel (a) of the contact blade (162) so as to rapidly damp vibrations of the resilient contact blades (142, 162) in a vibrating environment by making contact with the additional spring (164), by a sudden change of the natural frequency when the resilient contact blade (142, 162) hits against the additional spring (164).

9. Method according to claim 8, further comprising the step of forming the contact (16) from a coined or stamped plate and/or forming the contact (16) integrally with the contact blade (162) and the additional spring (164).

## Revendications

1. Connecteur (10) comprenant :
un logement en forme de fente (12) pour le logement partiel d'un circuit imprimé (L1) ou d'une carte enfichable ;
une pluralité de contacts (14, 16) qui sont prévus sur un côté supérieur et un côté inférieur (122, 124) du logement en forme de fente (12) et peuvent serrer le circuit imprimé (L1) ou la carte enfichable de manière élastique ;
dans lequel chaque contact (14, 16) présente une languette de contact élastique (142, 162) pour l'établissement de contact et le serrage du circuit imprimé (L1) et au moins un contact (16) présente un ressort supplémentaire (164) qui peut soutenir la languette de contact élastique (162) et est configuré de telle sorte que la languette de contact (162) est soutenue en cas de circuit imprimé ou de carte enfichable inséré(e) uniquement après une course élastique prédéfinie (a) de la languette de contact (162) par le ressort supplémentaire (164) pour amortir rapidement des oscillations des languettes de contact élastiques (142, 162) dans un environnement vibrant par la venue en contact avec le ressort supplémentaire (164) en ce que la fréquence propre est soudainement modifiée par impact de la languette de contact élastique (142, 162) sur le ressort supplémentaire (164).

2. Connecteur selon la revendication 1, dans lequel le contact (16) se compose d'une plaque estampée ou perforée et/ou présente la languette de contact (162) et le ressort supplémentaire (164) d'une pièce.

3. Connecteur selon une ou plusieurs des revendications précédentes, dans lequel chaque contact (14, 16) présente en outre une lame à braser (146, 166) ou une fiche de contact.

4. Connecteur selon une ou plusieurs des revendications précédentes, dans lequel la languette de contact élastique (142, 162) présente une boucle de contact courbée (148, 168) à son extrémité libre.

5. Connecteur selon une ou plusieurs des revendications précédentes, dans lequel un boîtier de connecteur (18) présente à une extrémité du logement (12) une section d'installation (182) et à l'autre extrémité un ressort (20) pour appuyer le circuit imprimé (L1) contre la section d'installation (182).

6. Connecteur selon une ou plusieurs des revendications précédentes, dans lequel le boîtier de connecteur (18) présente aux deux extrémités du logement (12) une surface d'appui (184) pour l'appui du circuit imprimé (L1) et/ou un alésage fileté (186) pour le vissage du circuit imprimé (L1), dans lequel la surface d'appui (184) est de préférence réalisée en tant que plaque de mise à la terre (30).

7. Connecteur selon une ou plusieurs des revendications précédentes, dans lequel des contacts (16) qui sont disposés sur un côté (124) parmi les côtés supérieur et inférieur du logement en forme de fente (12) présentent le ressort supplémentaire (164) tandis que des contacts (14) disposés sur l'autre côté opposé (122) présentent une butée élastique pour limiter la course élastique de la languette de contact élastique (14).

8. Procédé de fabrication d'un connecteur (10) avec les étapes :
prévoir un logement en forme de fente (12) pour le logement partiel d'un circuit imprimé (L1) ou d'une carte enfichable ;
prévoir une pluralité de contacts (14, 16) sur un côté supérieur et un côté inférieur (122, 124) du logement en forme de fente (12) de sorte que les contacts (14, 16) peuvent serrer le circuit imprimé (L1) ou la carte enfichable de manière élastique ;
prévoir une languette de contact élastique (142, 162) sur chaque contact (14, 16) pour l'établissement de contact et le serrage du circuit imprimé (L1) et prévoir un ressort supplémentaire (164) sur au moins un contact (162) qui peut soutenir la languette de contact élastique (162) ; et
réaliser le ressort supplémentaire (164) de telle sorte que la languette de contact (162) est soutenue en cas de circuit imprimé ou de carte enfichable inséré(e) uniquement après une course élastique prédéfinie (a) de la languette de contact (162) par le ressort supplémentaire (164) pour amortir rapidement des oscillations des languettes de contact élastiques (142, 162) dans un environnement vibrant par la venue en contact avec le ressort supplémentaire (164) en ce que la fréquence propre est soudainement modifiée par impact de la languette de contact élastique (142, 162) sur le ressort supplémentaire (164).

9. Procédé selon la revendication 8, en outre avec l'étape de la réalisation du contact (16) à partir d'une plaque estampée ou perforée et/ou réalisation d'une pièce du contact (16) avec la languette de contact (162) et le ressort supplémentaire (164).
